# FASCICULE DE BREVET EUROPEEN

(11) **EP 1 209 363 B1**
(45) Date de publication et mention de la délivrance du brevet: **26.01.2005**
(21) Numéro de dépôt: 01127710.0
(22) Date de dépôt: 21.11.2001
(51) Int. Cl.: F04C 23/00, F04C 29/04

(54) **Compresseur pour un systéme de climatisation de l'habitacle d'un véhicule automobile**
Kühlmittelverdrängungskompressor einer Kraftfahrzeugklimaanlage
Compressor for an air conditioning system for a vehicle

(30) Priorité: 24.11.2000 FR 0015217
(43) Date de publication de la demande: 29.05.2002
(73) Titulaire: VALEO CLIMATISATION, 78321 La Verrière (FR)
(72) Inventeur: Bellet, Augustin, 91410 Dourdan (FR)
(74) Mandataire: Gérard, Michel

(56) Documents cités:
- DE-A- 10 017 091
- US-A- 5 904 471
- US-A- 6 041 609

## Description

L'invention concerne le refroidissement des circuits électriques et/ou électroniques de commande et de contrôle d'un système de climatisation.

Elle concerne plus particulièrement un compresseur, notamment pour un système de climatisation de l'habitacle d'un véhicule automobile, comprenant une enveloppe définissant une chambre à haute pression renfermant un système de compression d'un fluide réfrigérant qui circule dans le système de climatisation, ce système de compression admettant le fluide réfrigérant à basse pression et le refoulant à haute pression dans la chambre à haute pression, un moteur électrique d'entraînement du système de compression et des moyens électroniques de commande et de contrôle du fonctionnement du moteur électrique.

Les compresseurs utilisés pour comprimer un fluide réfrigérant dans un système de climatisation de l'habitacle d'un véhicule automobile électrifié sont commandés par des circuits électroniques de puissance. La vitesse de rotation du compresseur est commandée par un onduleur qui entraîne des pertes thermiques durant son fonctionnement. C'est pourquoi il est nécessaire de refroidir ces circuits électroniques pour assurer leur fonctionnement et prolonger leur durée de vie.

On connaît déjà (brevet US 6 041 609 DANFOSS) un compresseur de type hermétique dans lequel l'onduleur pilotant la vitesse de rotation du compresseur est logé dans un boîtier fixé à l'extérieur de l'enveloppe du compresseur, et est refroidi par contact et échange de chaleur avec le tube d'aspiration avant l'entrée dans le compresseur du fluide réfrigérant venant de l'évaporateur.

On connaît également un compresseur dans lequel un circuit de commande du moteur sur la surface latérale extérieure de la paroi de séparation avec la chambre d'admission. Ce type de compresseur est connu de la demande de brevet Allemand DE 100 17 91.

Un compresseur de ce type présente plusieurs inconvénients. Son encombrement est important en raison de la présence, à l'extérieur du compresseur, d'un boîtier dans lequel sont logés les composants électroniques. Il est relativement complexe à fabriquer et à assembler parce qu'il faut prévoir une modification de la ligne d'aspiration pour qu'elle assure une surface de contact et d'échange thermique nécessaire et suffisante.

La présente invention a précisément pour objet un compresseur du type défini en introduction qui remédie à ces inconvénients.

Ce compresseur comporte une chambre d'admission à basse pression du fluide réfrigérant intégré dans l'enveloppe et séparée de la chambre à haute pression par une cloison de séparation, les moyens électroniques de commande et de contrôle du fonctionnement du moteur électrique, placés dans la chambre d'admission, étant refroidis par le fluide réfrigérant.

Grâce à ces caractéristiques, on réalise un compresseur présentant une grande compacité. Ce compresseur peut être monté aisément dans le véhicule parce qu'il y a un seul composant à fixer, et une seule zone de connexion des circuits électriques et électroniques. Le niveau sonore des pulsations du gaz sur la ligne d'aspiration du compresseur, ainsi que les bruits mécaniques émis par la pompe de compression et son clapet sont réduits par la présence d'un volume tampon constitué par la chambre d'admission.

Le coût de fabrication de ce compresseur est diminué par l'intégration des circuits électroniques de commande du moteur du compresseur dans une enveloppe unique.

Enfin, les pertes par effet Joule dans les fils de phase reliant l'onduleur au moteur sont réduites pratiquement à néant par suite de la faible longueur de ces connexions.

De préférence, le compresseur comporte une chambre séparée de raccordement électrique du moteur définie dans l'enveloppe, cette chambre séparée communiquant avec la chambre à haute pression par un passage.

La chambre d'admission et la chambre séparée de raccordement électrique du moteur se présentent avantageusement comme des cavités ouvertes vers l'extérieur de l'enveloppe et sont obturées par une plaque d'obturation commune aux deux chambres.

Dans une réalisation préférée, la plaque d'obturation est une plaque à bornes équipée de l'ensemble des bornes de connexion nécessaires au fonctionnement du compresseur. Les bornes d'entrée et de sortie pour l'alimentation du moteur électrique et des bornes de sortie d'information moteur (par exemple de la température du moteur) sont situées dans une partie de la plaque à bornes qui obture la chambre séparée de raccordement du moteur électrique, et les autres bornes de connexion sont situées dans une partie de la plaque à bornes qui obture la chambre d'admission.

Avantageusement, les bornes de sortie de la chambre d'admission et les bornes d'entrée du moteur dans la chambre séparée sont fixes, permanentes et isolées dès la livraison de la plaque à bornes avant son montage sur l'enveloppe du compresseur.

Selon une autre caractéristique de l'invention, les moyens électroniques de commande et de contrôle du fonctionnement du compresseur sont disposés sur un module de puissance comportant une semelle de refroidissement métallique.

Selon une autre caractéristique avantageuse de l'invention, les moyens électroniques de commande et de contrôle du fonctionnement du compresseur sont raccordés au module de puissance, et ces moyens électroniques et le module de puissance, à l'exception de la semelle de refroidissement, sont enrobés dans un surmoulage de matière plastique.

Cette matière plastique doit être compatible avec le fluide réfrigérant et l'huile de lubrification du compresseur. Elle est choisie de préférence dans la famille des thermoplastiques polyester élastomères. On préfère utiliser un thermoplastique polyester élastomère connu sous la marque commerciale HYTREL G 3548 de la société Dupont de Nemours.

Dans une réalisation préférée, l'enveloppe est réalisée en une première partie contenant le système de compression de gaz, la chambre d'admission et la chambre séparée de raccordement électrique, et une seconde partie contenant le moteur électrique, ces deux parties étant assemblées l'une à l'autre selon un plan de joint.

D'autres caractéristiques et avantages de l'invention apparaîtront encore à la lecture de la description qui suit d'un exemple de réalisation donné à titre illustratif en référence aux figures annexées. Sur ces figures :
- la figure 1 est une vue de dessus, avec arrachements, d'un compresseur conforme à la présente invention ;
- la figure 2 est une vue en coupe selon la ligne II-II du compresseur représenté sur la figure 1 ;
- la figure 3 est une vue partielle en élévation du compresseur représenté sur la figue 1 ; et
- la figure 4 est une vue en coupe selon la ligne IV-IV de la figure 2 d'une partie de l'enveloppe du compresseur de l'invention.

La figure 1 représente une vue de dessus d'un compresseur 2 conforme à la présente invention. Un tel compresseur est destiné à faire partie d'un système de climatisation de l'habitacle d'un véhicule automobile qui comprend de manière classique, une boucle fermée de circulation d'un fluide réfrigérant. Le fluide réfrigérant en phase gazeuse provenant de l'évaporateur (non représenté) est admis à basse pression dans le compresseur 2 et refoulé à haute pression dans un condenseur (non représenté), dont il ressort en phase liquide. Après détente, le fluide retourne à l'évaporateur dans lequel il prend de la chaleur du milieu environnant, et le cycle reprend.

Dans l'exemple de réalisation représenté, le compresseur 2 comprend une enveloppe 4 constituée d'une première partie 6 et d'une seconde partie 8. L'enveloppe 4 est de préférence réalisée en aluminium moulé. Chacune des parties 6 et 8 comporte une bride 9 par lesquelles les deux parties sont assemblées l'une à l'autre selon un plan de joint, par exemple au moyen de vis (non représentées).

Le système de compression du fluide réfrigérant 10 se trouve dans la partie 6. On utilisera de préférence un compresseur du type à spirales, encore appelé "scroll" (terme anglosaxon). On peut également utiliser un compresseur du type à piston roulant. Le système de compression 10 comprend une chambre d'admission à basse pression dans laquelle est admis le gaz provenant de l'évaporateur. Il refoulé ce gaz à haute pression dans une chambre à haute pression 15 définie à l'intérieur de l'enveloppe 4. Le moteur électrique 12 d'entraînement du système de compression 10 se trouve dans la deuxième partie 8. La vitesse de rotation de ce moteur peut être réglée en faisant varier la fréquence du courant et de la tension électrique qui l'alimentent.

Le gaz en provenance de l'évaporateur pénètre dans le compresseur 2 par un orifice d'entrée 14 pour être admis dans une chambre d'admission qui sera décrite plus en détail ultérieurement. De la chambre d'admission, le gaz est admis directement dans le système de compression 10, puis refoulé dans la chambre à haute pression 15 qu'il traverse en refroidissant le moteur électrique 12. Le gaz quitte la chambre à haute pression 15 par un orifice de sortie 16 comme schématisé par la flèche 17. Il est ensuite conduit vers le condenseur (non représenté).

On notera encore sur la figure 1 la présence d'une plaque à bornes 18, équipée de l'ensemble des bornes de connexion nécessaires au fonctionnement du compresseur, ainsi que la présence de capacités électrolytiques 20 et de relais de puissance 22, situés à proximité de la plaque à bornes 18.

Comme on peut le voir sur la figure 2, la chambre d'admission 24 se présente comme une cavité ouverte vers l'extérieur de la partie 6 de l'enveloppe. Elle est séparée de la chambre à haute pression 15 par une cloison de séparation 26. Un orifice de communication 28 est prévu dans la cloison 26. Cet orifice permet l'entrée du gaz dans le système de compression 10. Le gaz en provenance de l'évaporateur pénètre par l'orifice d'admission 14, comme schématisé par la flèche 30, traverse la chambre d'admission à basse pression 24, puis ressort par l'orifice de communication 28 comme schématisé par la flèche 32.

Une seconde chambre 34, plus petite que la chambre 24, et se présentant elle aussi comme une cavité ouverte vers l'extérieur de la partie 6 de l'enveloppe, est aménagée pour permettre le raccordement électrique du moteur. Un passage 36 traversant l'enveloppe 4 met la chambre 34 en communication directe avec le moteur situé dans la chambre à haute pression 15. Ce passage longe sur le côté la partie 6 de l'enveloppe 4 du moteur 12 pour déboucher derrière le système de compression dans la partie 8 de cette enveloppe.

Les chambres 24 et 34 sont fermées par une plaque commune qui constitue en même temps la plaque à bornes 20. Un joint d'étanchéité 40 est prévu pour assurer l'étanchéité entre les chambres d'admission 24 et 34 pour assurer l'étanchéité de chacune de ces chambres avec l'extérieur.

La plaque à bornes 20 a été représentée en vue de face sur la figure 3. Elle comporte six oreilles 44 permettant sa fixation par des vis 46 sur la première partie 6 de l'enveloppe 4 du compresseur, comprimant ainsi le joint d'étanchéité 40. La plaque à bornes regroupe l'ensemble des bornes de connexion nécessaires au fonctionnement du compresseur. A sa partie supérieure, on trouve trois bornes d'entrée 48 des phases triphasées qui partent alimenter le moteur 12, ainsi que deux bornes 50 de sortie d'information du moteur (par exemple : la température de ce moteur). Les trois bornes de connexion 48, ainsi que les deux bornes de connexion 50, sont situées en regard de la petite chambre séparée 34 et le passage de communication 36 perforé dans la paroi 26 permet le passage des câbles électriques qui relient ces bornes au moteur.

A la partie inférieure de la plaque à bornes 20, on trouve trois bornes de sortie 52 des phases d'alimentation du moteur électrique 12, deux bornes 54 de retour d'information moteur, une borne multibroches 56 pour les fonctions de communication avec le module de régulation en température de l'habitacle, les sorties des différentes protections gérées par le microcontrôleur, la commande des relais servant à charger les capacités d'entrée. Enfin, on trouve deux bornes d'alimentation 58 positive et négative en courant continu. Toutes ces bornes de connexion sont situées en regard de la chambre d'admission 24.

Les bornes de sortie 50 et 52 de la chambre d'admission 24 et les bornes d'entrée 48 et 54 du moteur dans la chambre séparée 34 sont fixes, permanentes et isolées dès la livraison de la plaque à bornes 20 avant son montage sur l'enveloppe 4 du compresseur.

Il sera prévu, pour des raisons de fiabilité, des barres de connexions permanentes isolées reliant à l'extérieur des chambres 24 et 34 les trois phases moteur 48 et 52 ainsi que les retours d'information moteur 50 et 54.

On a représenté sur la figure 4 une vue en section longitudinale, selon la ligne de section IV-IV de la figure 2, de la première partie 6 de l'enveloppe 4 du compresseur. Les circuits électroniques de contrôle et de commande 60 du compresseur sont logés dans la chambre d'admission 24.

Ces circuits 60 reposent sur un module de puissance 62 présentant une semelle de refroidissement métallique. Ils comprennent des composants d'électronique de puissance (MOS fet ou IGBT) qui sont encapsulés dans le module de puissance 62. De plus l'électronique de commande est montée sur un circuit imprimé, lequel est soudé au module de puissance.

Les circuits électroniques 60 et le module de puissance 62, à l'exception de la semelle de refroidissement, sont enrobés dans un surmoulage d'une matière plastique compatible avec l'huile de lubrification - généralement une huile de type POE (polyol ester) - du compresseur circulant dans le fluide réfrigérant et avec le fluide réfrigérant lui-même.

Cette matière plastique est choisie de préférence dans la famille des thermoplastiques polyester élastomères. On préfère utiliser un thermoplastique polyester élastomère connu sous la marque commerciale HYTREL G 3548 de la société Dupont de Nemours.

Le fluide réfrigérant, admis dans la chambre 24 par l'orifice d'entrée 14 (voir figure 2), traverse verticalement la chambre à basse pression 24 en léchant la semelle métallique du module de puissance 62 avant de ressortir par l'orifice de communication 28.

On assure ainsi le refroidissement des circuits électroniques de puissance sans avoir recours à un circuit supplémentaire d'air ou d'eau. Les pertes du module de puissance sont réduites parce que celui-ci est mieux refroidi. De même, sa fiabilité et sa durée de vie sont augmentées par réduction de sa température de fonctionnement. On réalise ainsi un refroidissement efficace de l'électronique de puissance du compresseur sans nuire à sa compacité, et pour un coût de fabrication diminué.

## Revendications

1. Compresseur pour un système de climatisation de l'habitacle d'un véhicule automobile, comprenant une enveloppe (4) définissant une chambre à haute pression (15) renfermant un système de compression (10) d'un fluide réfrigérant qui circule dans le système de climatisation, ce système de compression (10) admettant le fluide réfrigérant à basse pression et le refoulant à haute pression dans la chambre à haute pression (15), un moteur électrique (12) d'entraînement du système de compression (10) et des moyens électroniques (60) de commande et de contrôle du fonctionnement du moteur électrique (12),
une chambre d'admission (24) contenant ledit fluide réfrigérant à basse pression, intégrée dans l'enveloppe (4) et séparée de la chambre à haute pression (15) par une cloison de séparation (26), **caractérisé en ce que** les moyens électroniques (60) de commande et de contrôle du fonctionnement du moteur électrique (12) sont placés dans la chambre d'admission (24) contenant le fluide réfrigérant à basse pression et sont refroidis par ledit fluide réfrigérant.

2. Compresseur selon la revendication 1, **caractérisé en ce qu'**il comporte une chambre séparée (34) de raccordement électrique du moteur (12) définie dans l'enveloppe (4), cette chambre séparée communiquant avec la chambre à haute pression (15) par un passage (36).

3. Compresseur selon la revendication 2, **caractérisé en ce que** la chambre d'admission (24) et la chambre séparée (34) de raccordement électrique du moteur (12) se présentent comme des cavités ouvertes vers l'extérieur de l'enveloppe (4) et **en ce qu'**elles sont obturées par une plaque d'obturation (20) commune aux deux chambres.

4. Compresseur selon la revendication 3, **caractérisé en ce que** la plaque d'obturation est une plaque à bornes (20) équipée de l'ensemble des bornes de connexion nécessaires au fonctionnement du compresseur.

5. Compresseur selon la revendication 4, **caractérisé en ce que** les bornes d'entrée (48) pour l'alimentation du moteur électrique (12) et des bornes de sortie d'information moteur (50) sont situées dans une partie de la plaque à bornes (20) qui obture la chambre séparée (34) de raccordement du moteur électrique, et **en ce que** les autres bornes de connexion (52, 54) sont situées dans une partie de la plaque à bornes qui obture la chambre d'admission (24).

6. Compresseur selon la revendication 5, **caractérisé en ce que** les bornes de sortie (50, 52) de la chambre d'admission (24) et les bornes d'entrée (48, 54) du moteur dans la chambre séparée (34) sont fixes, permanentes et isolées dès la livraison de la plaque à bornes (20) avant son montage sur l'enveloppe (4) du compresseur.

7. Compresseur selon la revendication 5, **caractérisé en ce que** les moyens électroniques (60) de commande et de contrôle du fonctionnement du compresseur (2) sont disposés sur un module de puissance (62) comportant une semelle de refroidissement métallique.

8. Compresseur selon la revendication 7, **caractérisé en ce que** les moyens électroniques (60) de commande et de contrôle du fonctionnement du compresseur sont raccordés au module de puissance (62), et **en ce que** ces moyens électroniques (60) et le module de puissance (62), à l'exception de la semelle de refroidissement, sont enrobés dans un surmoulage de matière plastique.

9. Compresseur selon la revendication 8, **caractérisé en ce que** la matière plastique est compatible avec le fluide réfrigérant et l'huile de lubrification du compresseur et est choisie dans la famille des thermoplastiques polyester élastomères.

10. Compresseur selon l'une des revendications 1 à 9, **caractérisé en ce que** l'enveloppe (4) est réalisée en une première partie (6) contenant le système de compression (10) du fluide réfrigérant, la chambre d'admission (24) et la chambre séparée (34), et une seconde partie (8) contenant le moteur électrique (12), ces deux parties (6, 8) étant assemblées l'une à l'autre selon un plan de joint.

## Patentansprüche

1. Kompressor für eine Klimatisierungseinrichtung des Fahrgastraums eines Kraftfahrzeugs, mit einem Gehäuse (4), das eine Hochdruckkammer (15) definiert, welche eine Verdichtungsseinrichtung (10) für Kältemittel umschließt, das in der Klimatisierungseinrichtung zirkuliert, wobei diese Verdichtungseinrichtung (10) das Kältemittel mit Niederdruck einlässt und es in die Hochdruckkammer (15) unter Hochdruck ausstößt, sowie mit einem Elektromotor (12) zum Antreiben der Verdichtungseinrichtung (10) und elektronischen Mitteln (60) zum Steuern und Überwachen des Betriebs des Elektromotors (12),
wobei eine Einlasskammer (24) das genannte Kältemittel mit Niederdruck enthält, im Gehäuse (4) integriert und von der Hockruckkammer (15) durch eine Trennwand (26) getrennt ist, **dadurch gekennzeichnet, dass** die elektronischen Mittel (60) zum Steuern und Überwachen des Betriebs des Elektromotors (12) in der das Kältemittel unter Niederdruck enthaltenden Einlasskammer (24) angeordnet sind und von dem genannten Kältemittel gekühlt werden.

2. Kompressor nach Anspruch 1, **dadurch gekennzeichnet, dass** es eine im Gehäuse (4) definierte separate Kammer (34) zum elektrischen Anschluss des Motors (12) enthält, wobei diese separate Kammer durch einen Durchgang mit der Hochdruckkammer (15) in Verbindung steht.

3. Kompressor nach Anspruch 2, **dadurch gekennzeichnet, dass** die Einlasskammer (24) und die separate Kammer (34) zum elektrischen Anschluss des Motors (12) in Form von nach außerhalb des Gehäuses (4) offenen Hohlräumen vorliegen und dass sie von eine Verschlussplatte (20) verschlossen werden, die den beiden Kammern gemein ist.

4. Kompressor nach Anspruch 3, **dadurch gekennzeichnet, dass** die Verschlussplatte eine Anschlussplatte (20) ist, die mit sämtlichen Verbindungsanschlüssen ausgestattet ist, die zum Betrieb des Kompressors erforderlich sind.

5. Kompressor nach Anspruch 4, **dadurch gekennzeichnet, dass** die Eingangsanschlüsse (48) zum Speisen des Elektromotors (12) und Motorinformationsausgangsanschlüsse (50) in einem Bereich der Anschlussplatte (20) liegen, welcher die separate Kammer (34) zum Anschließen des Elektromotors verschließt, und dass die weiteren Verbindungsanschlüsse (52, 54) in einem Bereich der Anschlussplatte liegen, welcher die Einlasskammer (24) verschließt.

6. Kompressor nach Anspruch 5, **dadurch gekennzeichnet, dass** die Ausgangsanschlüsse (50, 52) der Einlasskammer (24) und die Eingangsanschlüsse (48, 54) des Motors in der separaten Kammer (34) bereits bei Anlieferung der Anschlussplatte (20) vor deren Montieren am Gehäuse (4) des Kompressors fest, beständig und isoliert sind.

7. Kompressor nach Anspruch 5, **dadurch gekennzeichnet, dass** die elektronischen Mittel (60) zum Steuern und Überwachen des Betriebs des Kompressors (2) an einem Leistungsmodul (62) angeordnet sind, das eine metallische Kühlsohle enthält.

8. Kompressor nach Anspruch 7, **dadurch gekennzeichnet dass** die elektronischen Mittel 60) zum Steuern und Überwachen des Betriebs des Kompressors an das Leistungsmodul (62) angeschlossen sind und dass diese elektronischen Mittel (60) und das Leistungsmodul (62) mit Ausnahme von der Kühlsohle mit Kunststoff umgossen sind.

9. Kompressor nach Anspruch 8, **dadurch gekennzeichnet, dass** der Kunststoff mit dem Kältemittel und dem Schmieröl des Kompressors verträglich und aus der Gruppe der Polyester-Elastomerthermoplasten ausgewählt ist.

10. Kompressor nach einem der Ansprüche 1 bis 9, **dadurch gekennzeichnet, dass** das Gehäuse (4) aus einem ersten Teil (6) mit der Einrichtung (10) zum Verdichten des Kältemittels, der Einlasskammer (24) und der separaten Kammer (34) und aus einem zweiten Teil (8) mit dem Elektromotor (12) ausgerührt ist, wobei diese beiden Teile (6, 8) gemäß einer Teilungsebene zusammengefügt sind.

## Claims

1. A compressor for an air conditioning system for the cabin of a motor vehicle, comprising an enclosure (4) defining a high-pressure chamber (15) enclosing a compression system (10) for a refrigerating fluid which circulates in the air conditioning system, this compression system (10) admitting the refrigerating fluid at low pressure and delivering it at high pressure into the high-pressure chamber (15), an electric motor (12) driving the compression system (10) and electronic means (60) for controlling and monitoring the functioning of the electric motor (12), an inlet chamber (24) containing the said refrigerating fluid at low pressure, integrated into the enclosure (4) and separated from the high-pressure chamber (15) by a separation partition (26), **characterised in that** the electronic means (60) for controlling and monitoring the functioning of the electric motor (12) are placed in the inlet chamber (24) containing the refrigerating fluid at low pressure and are cooled by the said refrigerating fluid.

2. A compressor according to Claim 1, **characterised in that** it comprises a separate chamber (34) for electrical connection of the motor (12) defined in the enclosure (4), this separate chamber communicating with the high-pressure chamber (15) through a passage (36).

3. A compressor according to Claim 2, **characterised in that** the inlet chamber (24) and the separate chamber (34) for electrical connection of the motor (12) are in the form of cavities open towards the outside of the enclosure (4) and **in that** they are closed off by an obturation plate (20) common to the two chambers.

4. A compressor according to Claim 3, **characterised in that** the obturation plate is a terminal plate (20) equipped with all the connection terminals necessary for the functioning of the compressor.

5. A compressor according to Claim 4, **characterised in that** the input terminals (48) for supplying the electric motor (12) and motor information output terminals (50) are situated in a part of the terminal plate (20) which closes off the separate chamber (34) for connection of the electric motor, and **in that** the other connection terminals (52, 54) are situated in a part of the terminal plate which closes off the inlet chamber (24).

6. A compressor according to Claim 5, **characterised in that** the output terminals (50, 52) of the inlet chamber (24) and the input terminals (48, 54) of the motor in the separate chamber (34) are fixed, permanent and insulated as soon as the terminal plate (20) is delivered before it is mounted on the compressor enclosure (4).

7. A compressor according to Claim 5, **characterised in that** the electronic means (60) for controlling and monitoring the functioning of the compressor (2) are disposed on a power module (62) comprising a metallic cooling base plate.

8. A compressor according to Claim 7, **characterised in that** the electronic means (60) for controlling and monitoring the functioning of the compressor are connected to the power module (62) and **in that** these electronic means (60) and the power module (62), with the exception of the cooling base plate, are coated in an overmoulding of plastics material.

9. A compressor according to Claim 8, **characterised in that** the plastics material is compatible with the refrigerating fluid and the compressor lubrication oil is chosen from the family of elastomeric polyester thermoplastics.

10. A compressor according to one of Claims 1 to 9, **characterised in that** the enclosure (4) is produced as a first part (6) containing the refrigerating fluid compression system (10), the inlet chamber (24) and the separate chamber (34), and a second part (8) containing the electric motor (12), these two parts (6, 8) being connected to one another along a joint face.
